# FASCICULE DE BREVET EUROPEEN

(11) **EP 1 911 120 B1**
(45) Date de publication et mention de la délivrance du brevet: **28.03.2012**
(21) Numéro de dépôt: 06764216.5
(22) Date de dépôt: 19.07.2006
(51) Int. Cl.: H01Q 1/12, H01Q 1/24, H01Q 9/20, H04B 7/04

(54) **SYSTEME D'ANTENNES A DIVERSITE DE TYPE DIPOLE**
SYSTEM VON DIVERSITY-DIPOL-ANTENNEN
SYSTEM OF DIVERSITY DIPOLE ANTENNAS

(30) Priorité: 01.08.2005 FR 0552401
(43) Date de publication de la demande: 16.04.2008
(73) Titulaire: Thomson Licensing, 92130 Issy-les-Moulineaux (FR)
(72) Inventeur: MINARD, Philippe, F-35250 Saint-Medard-sur-Ille (FR); PINTOS, Jean-François, F-35230 Bourgbarre (FR); LOUZIR, Ali, F-35000 Rennes (FR); GILBERTON, Philippe, F-35135 Chantepie (FR); ROBERT, Jean-Luc, F-35830 Betton (FR); NICOLAS, Corinne, F-35520 La Chapelle des Fougeretz (FR)
(74) Mandataire: Ruellan-Lemonnier, Brigitte
(86) Numéro de dépôt international: PCT/EP2006/064415
(87) Numéro de publication internationale: WO 2007/014855

(56) Documents cités:
- WO-A-03/073552
- US-A- 5 451 965
- US-A- 5 905 467
- US-A1- 2003 090 423
- US-A1- 2005 143 151

## Description

La présente invention concerne un système d'antennes à diversité comportant au moins deux antennes de type dipôle. La présente invention concerne plus particulièrement un système d'antennes du type ci-dessus pour la réception de signaux de télévision, notamment la réception de signaux numériques sur un dispositif électronique portable tel qu'un ordinateur portable appelé communément PC, un PVA (pour Assistant Personnel) ou pour d'autres dispositifs similaires nécessitant un système d'antennes pour recevoir des signaux électromagnétiques. La présente invention concerne aussi un support pour le système d'antennes permettant sa fixation sur le dispositif portable.

Il existe actuellement sur le marché, des équipements permettant de recevoir les signaux pour la télévision numérique terrestre ou TNT directement sur son ordinateur portable. La réception des signaux de télévision numérique terrestre sur un ordinateur portable permet de bénéficier de la puissance de calcul dudit ordinateur pour le décodage d'une image numérique. Le plus souvent, ces équipement sont commercialisés sous la forme d'un boîtier avec deux interfaces, à savoir une interface RF (Radio-Fréquence) pour une connexion à une antenne VHF-UHF intérieure ou extérieure et une interface USB pour la connexion à l'ordinateur.

Les dispositifs actuellement sur le marché sont le plus souvent constitués d'une antenne indépendante telle qu'une antenne de type fouet ou boucle montée sur un boîtier comportant un connecteur USB.

La demanderesse a proposé dans la demande de brevet français n° 05 51009 déposée le 20 avril 2005, une antenne compacte large bande couvrant l'ensemble de la bande UHF constituée par une antenne de type dipôle. Cette antenne est associée à une carte électronique pouvant se connecter sur un appareil portable en utilisant notamment un connecteur de type USB.

De manière plus spécifique, l'antenne décrite dans la demande de brevet français n° 05 51009 comporte un premier et un second bras conducteur alimentés en différentiel, l'un des bras dit premier bras formant au moins un capot pour une carte électronique. De manière plus spécifique, le premier bras a la forme d'un boîtier dans lequel vient s'insérer la carte électronique qui comporte les circuits de traitement des signaux reçus par l'antenne de type dipôle.

Toutefois, cette solution bien que donnant de bons résultats au niveau de la réception, ne résout pas les problèmes dus aux évanouissements liés aux multi-trajets, en particulier lors de la réception à l'intérieur d'un bâtiment. En plus des multi-trajets, le signal subit une atténuation supplémentaire pour pénétrer à l'intérieur des bâtiments. Ces inconvénients se rencontrent lors de toute réception portable. Pour remédier à ces inconvénients, il est connu de l'homme de l'art d'utiliser une antenne à diversité qui permet d'améliorer la robustesse de la réception, notamment vis-à-vis des problèmes de multi-trajets.

Ainsi, la présente invention concerne un système d'antennes à diversité comportant au moins deux antennes de type dipôle formées chacune d'un premier et d'un second bras conducteur, alimentés en différentiel. Les deux antennes comportent un bras commun dit premier bras formant au moins un capot pour une carte électronique et chacune un second bras monté à rotation à une extrémité du premier bras.

Selon un premier mode de réalisation, les seconds bras sont montés à rotation à une extrémité du premier bras autour d'un axe commun et, de préférence, les seconds bras ont des profils identiques et complémentaires au profil du premier bras de manière à pouvoir se replier sur une des faces du premier bras.

Selon un second mode de réalisation, chaque second bras est monté à rotation à une extrémité du premier bras autour d'un axe propre. Dans ce cas, les seconds bras ont des profils identiques correspondants aux parois latérales du boîtier formé par le premier bras. Les seconds bras peuvent aussi avoir des profils complémentaires permettant de les replier sur une des faces supérieures et/ou inférieures du premier bras.

Selon d'autres caractéristiques de la présente invention, le premier bras a la forme d'un boîtier, dans lequel vient s'insérer une carte électronique, plus particulièrement la carte électronique utilisée pour traiter les signaux reçus par l'antenne et les envoyer vers un appareil d'affichage portable tel qu'un ordinateur portable ou similaire. De ce fait, la carte électronique comporte à une extrémité au moins deux ports de connexion pour l'alimentation de chaque antenne du systémeαα et à l'autre extrémité un port de connexion formé, par exemple, par un connecteur USB permettant la connexion à un appareil électronique portable tel qu'un ordinateur portable ou similaire.

Selon encore une autre caractéristique, la présente invention concerne un support pour le système d'antennes comportant un moyen de fixation sur l'appareil portable ajustable et un moyen pour recevoir le premier bras du système monté à rotation sur le moyen de fixation.

D'autres caractéristiques et avantages de la présente invention apparaîtront à la lecture de la description de différents modes de réalisation, cette description étant faite avec référence aux dessins ci-annexés dans lesquels :
Figure 1 est une vue en perspective schématique d'une antenne telle que décrite dans la demande de brevet français 05-51009 au nom de la demanderesse.
Figure 2 représente les diagrammes de rayonnement en gain de l'antenne de figure 1 pour les différentes positions du second bras.
Figure 3 est une vue en perspective schématique d'un premier mode de réalisation d'un système d'antennes conforme à la présente invention.
Figure 4 représente les courbes d'adaptation et d'isolation sans circuit d'adaptation pour un système d'antennes selon la figure 3.
Figure 5 représente les courbes d'adaptation et d'isolation avec un circuit d'adaptation pour un système d'antennes selon la figure 3.
Figure 6 représente les diagrammes de rayonnement d'un système d'antennes selon la figure 3 respectivement pour un angle α1 = 0° et pour un angle α2 = 90°.
Figure 7 représente le rendement du système d'antennes de la figure 3 dans la bande UHF pour α1 = 0° et α2 = 90° avec un circuit d'adaptation.
Figure 8 représente le gain du système d'antennes de la figure 3 dans la bande UHF pour α1 = 0° et α2 = 90°, avec un circuit d'adaptation.
Figure 9 représente respectivement en A une vue de dessus et en B une vue schématique en perspective d'un second mode de réalisation d'un système d'antennes conforme à la présente invention.
Figure 10 représente les diagrammes de rayonnement pour le système de la figure 9 avec un angle α égal à 135°, respectivement pour une alimentation sur le port 1 et pour une alimentation sur le port 2.
Figure 11 représente les diagrammes de rayonnement pour le système d'antennes de la figure 9 lorsque l'angle a est égal à 90° respectivement pour une alimentation sur le port 1 et sur le port 2.
Figure 12 représente une vue schématique en perspective d'un système d'antennes conforme à celui de la figure 9 avec respectivement en A un angle α = α1 = α2 = 90° et en B un angle α= α1 = α2 = 135°.
Figure 13 représente respectivement les courbes d'adaptation et d'isolation du système d'antennes représenté à la figure 12, respectivement en A pour un angle α = 90° et en B pour une angle α = 135°.
Figure 14 représente les courbes d'adaptation et d'isolation du système d'antennes de la figure 12 avec circuit d'adaptation, respectivement en A pour un angle α = 90° et en B pour un angle α= 135°.
Figure 15 représente les courbes de rendement du système d'antennes de la figure 12.
Figure 16 représente les courbes de gain du système d'antennes de la figure 12.
Figure 17 représente un autre mode de réalisation d'un système d'antennes conforme à la présente invention.
Figure 18 représente les résultats de simulation obtenus pour un système d'antennes tel que représenté à la figure 17.
Figure 19 représente schématiquement en perspective encore un autre mode de réalisation d'un système d'antennes conforme à la présente invention.
Figure 20 représente en A une vue de dessus et en B une vue schématique en perspective d'un autre mode de réalisation d'un système d'antennes conforme à la présente invention.
Figure 21 représente schématiquement une carte électronique utilisée avec un système d'antennes conforme à la présente invention.
Figure 22 représente en perspective un support pour le système d'antennes conforme à l'invention.
Figure 23 représente une vue en perspective agrandie du support de figure 22.

On décrira tout d'abord avec référence aux figures 1 et 2, un mode de réalisation d'une antenne de type dipôle utilisable pour la réception de la télévision numérique terrestre sur un ordinateur portable conforme à la demande de brevet français n° 05 51009 au nom de la demanderesse.

Comme représenté sur la figure 1, cette antenne de type dipôle comporte un premier bras 1 conducteur et un second bras 2 conducteur, les deux bras étant reliés l'un à l'autre par l'intermédiaire d'une zone d'articulation 3 située à l'une des extrémités de chacun des bras. De manière plus spécifique, le bras 1 présente sensiblement la forme d'un boîtier avec une partie 1a de forme sensiblement rectangulaire se prolongeant par une partie incurvée 1b s'évasant progressivement de manière à permettre à l'énergie d'être rayonnée progressivement favorisant ainsi l'adaptation sur une plus large bande de fréquences. La longueur du bras 1 est sensiblement égale à λ/4 où λ représente la longueur d'onde à la fréquence centrale de fonctionnement. Ainsi, la longueur du bras 1 est proche de 112 mm pour un fonctionnement dans la bande UHF (bande comprise entre 470 et 862 MHz).

Comme représenté sur la figure 1, l'antenne comporte un second bras 2 monté à rotation autour de l'axe 3 qui représente aussi le point de connexion de l'antenne au circuit de traitement du signal. La connexion électrique de l'antenne est réalisée par un brin métallique, par exemple un câble coaxial ou similaire tandis que l'axe de rotation est réalisé en un matériau relativement transparent aux ondes électromagnétiques. Sur la figure 1, on a représenté différentes orientations pour le bras 2, à savoir une première orientation pour laquelle le bras 2 fait une angle α = 0° par rapport à l'horizontal référencée 20, une seconde orientation avec un angle α = 30° référencée 21, une troisième orientation avec un angle a = 45° référencée 22, une quatrième orientation avec un angle α = 60° référencée 23 et une cinquième orientation avec un angle α = 90° référencée 24. Le bras 2 dont la longueur est sensiblement égale à λ/4, présente un profil incurvé suivi d'une partie rectangulaire plane, permettant de replier le bras 2 complètement contre le bras 1 en position fermée. Le bras 2 étant monté en rotation par rapport au bras 1, cela permet de modifier l'orientation du bras 2 de manière à optimiser la réception du signal de télévision.

Sur la figure 2, on a représenté le diagramme de rayonnement simulé d' une antenne conforme à celle représentée à la figure 1 à une fréquence de 660 MHz pour les différentes positions du bras 2 représentées sur la figure 1. Les diagrammes de rayonnement sont inclinés en fonction de l'angle d'inclinaison du bras. Cette inclinaison permet donc d'optimiser la réception du signal de télévision numérique.

On expliquera maintenant avec référence aux figures 3 à 8, un premier mode de réalisation d'un système d'antennes à diversité conforme à la présente invention réalisé en utilisant le principe de l'antenne décrite avec référence aux figures 1 et 2.

Comme représenté sur la figure 3, un système d'antennes conforme à la présente invention comporte deux antennes constituées d'un premier bras commun 10 formant au moins le capot 10a d'une carte électronique permettant de traiter le signal reçu par l'antenne. Dans le mode de réalisation représenté, le bras commun 10 comporte une partie supérieure ou élément formant capot 10a et une partie inférieure 10b, l'ensemble formant un boîtier pour recevoir une carte électronique de traitement des signaux reçus. Des simulations ont été réalisées sur un système tel que représenté à la figure 3 et présentant les caractéristiques suivantes : 1) le matériau utilisé est du cuivre de conductivité 4.9*10^{e}7S/m, 2) la longueur du bras 11 est approximativement égale à 112mm, 3) le rayon de courbure utilisé pour les parties 10a, 10b, 11, 12 est de 31 mm, 4) la largeur des bras 10, 11 et 12 est d'environ 25mm de manière à pourvoir insérer la carte électronique de largeur 20mm. Les résultats obtenus lors de la simulation réalisée de manière connue en utilisant le logiciel IE3D, sont donnés sur les figures 4 à 8.

La figure 4 représente les courbes d'adaptation S(1,1) et S(2,2) et la courbe d'isolation S(2,1) du système d'antennes de la figure 3 lorsque les seconds bras forment par rapport au premier bras un angle δ1 = 0° et α2 = 90°, à savoir pour un second bras 11 orienté selon l'horizontale et un second bras 12 orienté selon la verticale par rapport au premier bras 10, les courbes sont simulées avec un système sans cellule d'adaptation. Dans ce cas, les courbes montrent que l'adaptation est réalisée sur une bande relativement étroite qui peut être améliorée en utilisant une cellule d'adaptation. Cette cellule est constituée de manière classique par un circuit LC. Les courbes d'adaptation et d'isolation avec cellule d'adaptation sont représentées sur la figure 5. Dans ce cas, l'adaptation est réalisée sur une bande de fréquence plus importante.

L'isolation entre la première antenne formée du premier bras 10 et du second bras 11 et la seconde antenne formée du premier bras 10 et du second bras 12, reste suffisante pour apporter un gain de diversité notable, notamment en tenant compte des polarisations verticale pour la première antenne et horizontale pour la seconde antenne ainsi que des fortes décorrélations de diagramme de rayonnement comme cela est représenté sur la figure 6.

Les diagrammes de rayonnement de la figure 6 montrent un découplage maximal et une décorrélation optimale entre les deux accès lorsque les deux secondes branches 11, 12 sont positionnées perpendiculairement l'une par rapport à l'autre. Ainsi, selon une caractéristique avantageuse de la présente invention, les deux bras 11 et 12 sont maintenus à des positions perpendiculaires l'un par rapport à l'autre quelque soit l'angle α de la première antenne, par exemple à savoir de l'antenne constituée par le premier bras commun 10 et le second bras 11.

La figure 7 représente le rendement d'un système d'antennes tel que représenté à la figure 3 pour des angles α1 = 0° et α2 = 90° sur toute α2 bande UHF tandis que la figure 8 représente le gain des deux accès pour le même système d'antennes. Dans ce cas, le rendement du système d'antennes est supérieur à 50% sur pratiquement toute la bande UHF, ce qui répond aux performance s souhaitées. Un gain moyen autour de 0dBi sur toute la bande UHF correspond à une directivité de 3dBi pour ce type d'antennes avec un rendement de 50%.

On décrira maintenant avec référence aux figures 9 à 11, un autre mode de réalisation d'un système d'antennes conforme à la présente invention.

Comme représenté sur la figure 9, le système d'antennes comporte deux antennes de type dipôle formées d'un premier bras 20 commun aux deux antennes. Chaque antenne comporte un second bras 21, 22 monté à rotation à une extrémité du premier bras. Chaque second bras 21, 22 pivote de manière indépendante autour de deux axes de rotation 23, 24 distincts. Dans ce mode de réalisation, les deux bras 21, 22 peuvent former les parois latérales du premier bras commun 20, comme cela sera expliqué plus en détail ci-après.

Comme dans le mode de réalisation précédent, le premier bras commun 20 comporte une partie rectangulaire 20a formant boîtier pour une carte électronique destinée, par exemple, au traitement de signaux électromagnétiques reçus ou émis par le système d'antennes. La partie rectangulaire 20a se prolonge par une partie 20b incurvée s'évasant progressivement. Les deux seconds bras 21, 22 présentent un profil adapté aux parties latérales du premier bras conducteur 20. De manière plus précise, elles présentent une partie sensiblement rectangulaire se prolongeant par une partie incurvée.

Comme représenté sur la partie A de la figure 9, les bras 21 et 22 peuvent s'orienter par rapport au premier bras 20 selon des angles α1 et α2 qui représentent donc l'angle d'ouverture entre respectivement le second bras 22 et le bras 20 et le second bras 21 et le bras 20. Les deux axes de rotation 23 et 24 étant éloignés l'un de l'autre, on observe, en plus d'une diversité de rayonnement, une diversité spatiale liée à la séparation spatiale des deux antennes formées par les dipôles 21, 20 et 22, 20.

Cela s'observe notamment sur les diagrammes de rayonnement des figures 10 et 11 qui représentent respectivement les diagrammes de rayonnement pour le port 1 et le port 2 pour un écartement α = α1 = α2 = 135° entre les deux bras 20, 21 et 20, 22 sur la figure 10 et pour un écartement α = α1 = α2 = 90° entre les deux bras 20, 21 et 20, 22 sur la figure 11.

Sur la figure 12, on a représenté de manière plus précise en A un système d'antennes comportant un premier bras commun 20 et deux seconds bras 21, 22, les seconds bras étant positionnés par rapport au premier bras de sorte que l'angle α = α1 = α2 = 90°. De même, en B, on a représenté un système d'antennes identique mais, dans ce cas l'angle α = α1 = α2 = 135°. Les deux seconds bras 21 et 22 étant montés à rotation autour de deux axes distincts 23, 24 prévus à l'extrémité du premier bras 20, il est possible de les faire tourner de manière à ce qu'en position non utilisée, les deux bras 21, 22 se replient sur les faces latérales du premier bras commun 20 donnant un système compact facilement transportable lorsqu'il n'est pas utilisé.

La figure 13 représente donc pour le système de la figure 12 respectivement les courbes d'adaptation et d'isolation entre les deux antennes sans circuit d'adaptation pour un angle α= 90° en A et α= 135° en B. L'antenne présente une adaptation naturelle autour de la fréquence centrale de fonctionnement mais pas sur la totalité de la bande UHF pour les deux valeurs de α. La différence d'isolation pour les deux valeurs de α est proportionnelle à la corrélation des diagrammes du système d'antennes. Cela permet en fonction du canal fréquentiel utilisé d'ajuster l'isolation et donc d'améliorer l'effet recherché par l'utilisation de la diversité.

De même la figure 14 représente les courbes d'adaptation et d'isolation entre les deux antennes respectivement pour un angle α= 90° en A et α= 135° en B dans le cas où un circuit d'adaptation est connecté en sortie du système d'antennes. Le circuit d'adaptation permet ici d'élargir la largeur de bande d'adaptation considérée pour un niveau de S11 à -6dB, ce qui est une valeur typique pour l'application visée. La remarque concernant l'isolation de la figure 13 s'applique également ici.

La figure 15 représente les courbes de rendement du système tandis que la figure 16 représente les courbes de gain pour les deux antennes du système d'antennes décrit ci-dessus. Le rendement du système d'antennes est supérieur à 60% sur pratiquement toute la bande UHF, ce qui traduit une bonne performance pour l'application visée. Un gain moyen autour de 0.5dBi sur toute la bande UHF correspond à une directivité de 3dBi pour ce type d'antennes avec un rendement de 60%.

On décrira maintenant avec référence aux figures 17 et 18, un autre mode de réalisation d'un système d'antennes conforme à la présente invention. Dans ce cas, le premier bras ou bras commun 30 a une forme sensiblement elliptique avec un axe principal x, x. Près d'une extrémité de l'axe principal x, x sont montés autour de deux axes distincts 33, 34 les deux seconds bras 31, 32 des deux antennes de type dipôle. Ces deux bras présentent la forme d'une demie ellipse. Les deux bras 31, 32 sont montés à rotation de manière à pouvoir se replier respectivement sur la face supérieure et la face inférieure du bras commun 30. Un système à deux antennes de ce type a été simulé et la figure 18 donne les courbes d'adaptation et d'isolation d'une telle antenne. Les caractéristiques utilisées pour la simulation sont les suivantes : 1) le matériau utilisé est du cuivre de conductivité 4.9*10^{e}7S/m, 2) les deux axes de l'ellipse pour les éléments 30, 31 et 32 ont pour dimensions, respectivement 25mm et 50mm, 3) l'épaisseur du boîtier est de 12mm, ce qui permet d'y insérer la carte électronique d'épaisseur de 10mm.

On décrira maintenant avec référence aux figures 19 et 20 d'autres modes de réalisation d'un système d'antennes du même type que celui représenté à la figure 9.

Sur la figure 19, le système d'antennes à diversité conforme à la présente invention comporte un premier bras commun 40 présentant une forme de boîtier oblong. A l'extrémité du boîtier 40 sont prévus deux axes distincts 43, 44 sur lesquels sont montés respectivement un premier second bras 41 et un deuxième second bras 42 pour obtenir les deux antennes de type dipôle formant le système d'antennes-conforme à l'invention. Ces bras 41 et 42 de forme oblongue peuvent tourner autour des axes 43 et 44 et se rabattre sur les côtés latéraux du premier bras commun 40 formant boîtier.

Sur la figure 20, on a représenté une autre variante de réalisation d'un système d'antennes conforme à la présente invention. Dans ce cas, le système comporte un premier bras 50 commun. Ce bras a une forme identique au premier bras 30 du mode de réalisation de la figure 9. A l'extrémité évasée du bras 50 sont prévus deux axes de rotation distincts 53, 54 sur lesquels sont montés respectivement un premier second bras 51 et un deuxième second bras 52. Le premier second bras 51 présente une partie pouvant se rabattre sur la face latérale du premier bras 50. Cette partie 51 se prolonge perpendiculairement par un élément rectangulaire 51' venant se rabattre sous le bras 50 tandis que le deuxième second bras 52 présente une partie principale 52 pouvant se rabattre sur l'autre face latérale de l'élément 50, cette partie 52 se prolongeant par une partie rectangulaire 52' perpendiculaire qui vient se rabattre sur la partie supérieure de l'élément 50.

On décrira maintenant avec référence à la figure 21, un mode de réalisation d'une carte électronique pouvant s'intégrer dans le boîtier ou sous le capot formé par le premier bras commun du système conforme à la présente invention. Cette carte électronique comporte de manière schématique, un premier amplificateur LNA (Low Noise Amplifier ou «Amplificateur Faible Bruit ») 100 relié en 1A à une des antennes du système d'antennes conforme à la présente invention. L'amplificateur LNA 100 est connecté à un tuner 101 lui-même connecté à un démodulateur 102. En parallèle, la carte comporte un second amplificateur LNA 110 connecté en 1B à la seconde antenne. Le LNA 110 est connecté à un tuner 111 connecté à un démodulateur 112. Les deux démodulateurs 102 et 112 sont interconnectés de manière à avoir un démodulateur maître, à savoir 112 dans le mode de réalisation représenté et un démodulateur esclave, à savoir 102 dans le mode de réalisation représenté. La sortie du démodulateur maître 112 est reliée à une interface USB 120, elle-méme connectée à un connecteur USB 130 permettant de connecter le système d'antennes sur la prise USB d'un terminal portable tel qu'un ordinateur portable ou PC ou tout autre appareil du même type.

On décrira maintenant avec référence aux figures 22 et 23, un mode de réalisation d'un support pour le système d'antennes décrit ci-dessus. Comme représenté, le support comporte un élément 210 en forme de boîte pour recevoir le bras commun 10 du système d'antennes de la présente invention. L'élément 110 comporte une ouverture supérieure 211 adaptée pour recevoir ledit bras et une ouverture inférieure permettant la connexion à un connecteur de l'appareil portable tel qu'un connecteur USB. L'élément 210 est monté à rotation autour de l'axe 212 sur un moyen de fixation 200 permettant de fixer le support d'antennes sur un appareil, plus particulièrement sur l'écran 300 d'un ordinateur portable.

Le moyen de fixation 200 comporte un élément en L 201 sur lequel est monté l'élément en forme de boîte 210. La partie perpendiculaire de l'élément en L présente une ouverture 202 formant glissière. Dans cette glissière vient s'insérer un second élément 203 en L, les deux éléments en L 202 et 203 formant pince de serrage sur l'écran 300. L'élément 203 est muni sur sa partie s'insérant dans la glissière d'un trou oblong non représenté. Une fois en position, l'écartement entre l'élément 203 et l'élément 201 est maintenu par un moyen de serrage 204 tel qu'une vis de serrage ou similaire. D'autre part, pour maintenir efficacement le support sur l'écran, la partie libre du second élément en L est incurvée vers l'intérieur, renforçant l'effet de pince.

Avec le dispositif décrit ci-dessus, un premier réglage permet de serrer le support sur le bord de l'écran de façon à s'ajuster sur tout type d'écran. Une fois la liaison mécanique établie entre l'écran 300 et le support, un deuxième réglage peut être opéré en faisant tourner l'élément 210 recevant le système d'antennes autour de l'axe 212 pour orienter les antennes de manière à optimiser la qualité de réception pour un canal donné.

## Revendications

1. Système d'antennes à diversité comportant au moins deux antennes de type dipôle formées chacune d'un premier et d'un second bras conducteurs, alimentés en différentiel, **caractérisé en ce que** les deux antennes comportent un bras commun (10, 20, 30,40 50) dit premier bras formant au moins un capot pour une carte électronique et chacune un second bras (11,12 ; 21,22 ; 31,32 ; 41,42 ; 51,52) monté à rotation à une extrémité du premier bras.

2. Système selon la revendication 1, **caractérisé en ce que** le premier bras (10, 20, 30,40 50) a la forme d'un boîtier dans lequel vient s'insérer la carte électronique.

3. Système selon l'une des revendications 1 et 2, **caractérisé en ce que** les premier et seconds bras présentent chacun une longueur sensiblement égale à λ/4 où λ est la longueur d'onde à la fréquence centrale de fonctionnement.

4. Système selon l'une des revendications 1 à 3, **caractérisé en ce que** les seconds bras (11,12) sont montés à rotation à une extrémité du premier bras (10) autour d'un axe (13) commun.

5. Système selon la revendication 4, **caractérisé en ce que** les seconds bras ont des profils identiques et complémentaires au profil du premier bras de manière à pouvoir se replier sur une ou plusieurs des faces du premier bras.

6. Système selon l'une des revendications 1 à 3, **caractérisé en ce que** chaque second bras (21,22 ; 31,32 ; 41,42 ; 51,52) est monté à rotation à une extrémité du premier bras autour d'un axe propre (23,24 ; 33,34 ; 43 44 ; 53,54).

7. Système selon la revendication 6, **caractérisé en ce que** les seconds bras (21,22) ont des profils identiques correspondants aux parois latérales du boîtier pour carte électronique formé par le premier bras.

8. Système selon la revendication 6, **caractérisé en ce que** les seconds bras (31,32) ont des profils complémentaires permettant de les replier sur une des faces du premier bras.

9. Système selon l'une des revendications 1 à 8, **caractérisé en ce que** la carte électronique comporte à une extrémité au moins deux ports (1A,1B) de connexion pour l'alimentation de chaque antenne et à l'autre extrémité un port de connexion (130) à une appareil électronique.

10. Support pour un système d'antennes selon l'une des revendications 1 à 9, **caractérisé en ce que** le support comporte un moyen de fixation (200) sur un appareil ajustable et un moyen (210) pour recevoir un des bras du système d'antennes.

11. Support selon la revendication 10, **caractérisé en ce que** le moyen de fixation ajustable est constitué par deux éléments (201,203) en L coulissant l'un dans l'autre de manière à former une pince ajustable.

12. Support selon l'une des revendications 10 ou 11, **caractérisé en ce que** le moyen pour recevoir un des bras du système d'antennes est constitué par un élément (210) en forme de boîte muni d'au moins une ouverture (211) pour recevoir un des bras du système d'antennes.

13. Support selon l'une des revendications précédentes, **caractérisé en ce que** l'élément en forme de boîte (210) est fixé à rotation (212) sur le moyen de fixation ajustable (200).

## Claims

1. Diversity antennas system comprising at least two antennas of the dipole type each formed by a first and a second conductive arm, supplied differentially, **characterized in that** the two antennas comprise a common arm (10, 20, 30, 40, 50) called first arm forming at least one cover for an electronic card and each one a second arm (11,12; 21,22; 31,32; 41,42; 51,52) mounted in rotation at one extremity of the first arm.

2. System according to claim 1, **characterized in that** the first arm (10, 20, 30, 40, 50) has the form of a box into which the electronic card is inserted.

3. System according to one of claims 1 to 2, **characterized in that** the first and second arms each have a length noticeably equal to λ/4 where λ is the wavelength at the operating central frequency.

4. System according to one of claims 1 to 3, **characterized in that** the second arms (11,12) are mounted in rotation at one extremity of the first arm (10) around a common axis (13).

5. System according to claim 4, **characterized in that** the second arms have identical profiles and complementary to the profile of the first arm so as to be able to fold back onto one or several of the faces of the first arm.

6. System according to one of claims 1 to 3, **characterized in that** each second arm (21,22; 31,32; 41,42; 51,52) is mounted in rotation at one extremity of the first arm (10) around a specific axis (23,24; 33,34; 43,44; 53,54).

7. System according to claim 6, **characterized in that** the second arms (21,22) have identical profiles corresponding to the lateral walls of the box for electronic card formed by the first arm.

8. System according to claim 6, **characterized in that** the second arms (31,32) have complementary profiles enabling them to be folded back onto one of the faces of the first arm.

9. System according to one of claims 1 to 8, **characterized in that** the electronic card comprises, at one extremity, at least two connection ports (1 A, 1 B) for supplying each antenna and at the other extremity a connection port (130) to an electronic appliance.

10. Support for an antenna system according to one of claims 1 to 9, **characterized in that** the support comprises an adjustable attachment means (200) on an appliance and a means (210) to receive one of the arms of the antenna system.

11. Support according to claim 10, **characterized in that** the adjustable attachment means is constituted by two L-shaped elements (201,203) each sliding in the other in such a manner as to form an adjustable grip.

12. Support according to one of claims 10 or 11, **characterized in that** the means for receiving one of the arms of the antenna system is constituted by an element (210) is the form of a box featuring at least one opening (211) to receive one of the arms of the antenna system.

13. Support according to one of the aforementioned claims **characterized in that** the box-shaped element (210) is fixed in rotation (212) on the adjustable attachment means (200).

## Patentansprüche

1. Antennendiversitätssystem mit mindestens zwei Antennen des Typs Dipol, welche jeweils durch einen ersten und einen zweiten leitenden Arm gebildet sind, die mit einem Differenzial gespeist werden, **dadurch gekennzeichnet, dass** die zwei Antennen einen gemeinsamen Arm (10, 20, 30, 40, 50), der als erster Arm bezeichnet wird und zumindest eine Abdeckung für eine elektronische Karte bildet, und jeweils einen zweiten, an einem Ende des ersten Arms drehbar gelagerten Arm (11, 12; 21, 22; 31, 32; 41, 42; 51, 52) aufweisen.

2. System nach Anspruch 1, **dadurch gekennzeichnet, dass** der erste Arm (10, 20, 30, 40, 50) die Form eines Gehäuses aufweist, in das die elektronische Karte eingeschoben wird.

3. System nach einem der Ansprüche 1 und 2, **dadurch gekennzeichnet, dass** der erste Arm und die zweiten Arme jeweils eine Länge aufweisen, die weitestgehend λ/4 entspricht, wobei λ die Wellenlänge bei der zentralen Betriebsfrequenz ist.

4. System nach einem der Ansprüche 1 bis 3, **dadurch gekennzeichnet, dass** die zweiten Arme (11, 12) an einem Ende des ersten Arms (10) um eine gemeinsame Achse (13) drehbar gelagert sind.

5. System nach Anspruch 4, **dadurch gekennzeichnet, dass** die zweiten Arme Profile aufweisen, die identisch sind und komplementär zu dem Profil des ersten Arms, so dass sie sich auf eine oder mehrere Flächen des ersten Arms umklappen lassen.

6. System nach einem der Ansprüche 1 bis 3, **dadurch gekennzeichnet, dass** der jeweilige zweite Arm (21, 22; 31, 32; 41, 42; 51, 52) an einem Ende des ersten Arms um eine eigene Achse (23, 24; 33, 34; 43, 44; 53, 54) drehbar gelagert ist.

7. System nach Anspruch 6, **dadurch gekennzeichnet, dass** die zweiten Arme (21, 22) identische Profile aufweisen, die den Seitenwänden des durch den ersten Arm gebildeten Gehäuses für eine elektronische Karte entsprechen.

8. System nach Anspruch 6, **dadurch gekennzeichnet, dass** die zweiten Arme (31, 32) komplementäre Profile aufweisen, so dass sie auf eine der Flächen des ersten Arms umgeklappt werden können.

9. System nach einem der Ansprüche 1 bis 8, **dadurch gekennzeichnet, dass** die elektronische Karte an einem Ende mindestens zwei Anschlussports (1A, 1B) für die Speisung jeder Antenne und an dem anderen Ende einen Port (130) für den Anschluss an ein elektronisches Gerät aufweist.

10. Träger für ein Antennensystem nach einem der Ansprüche 1 bis 9, **dadurch gekennzeichnet, dass** der Träger ein einstellbares Mittel (200) zur Befestigung an einem Gerät und ein Mittel (210) für die Aufnahme eines der Arme des Antennensystems aufweist.

11. Träger nach Anspruch 10, **dadurch gekennzeichnet, dass** das einstellbare Befestigungsmittel durch zwei L-förmige Elemente (201, 203) gebildet ist, die derart ineinander gleiten, dass eine einstellbare Klammer gebildet wird.

12. Träger nach einem der Ansprüche 10 oder 11, **dadurch gekennzeichnet, dass** das Mittel für die Aufnahme eines der Arme des Antennensystems durch ein kastenförmiges Element (210) gebildet ist, das mit mindestens einer Öffnung (211) versehen ist, um einen der Arme des Antennensystems aufzunehmen.

13. Träger nach einem der vorhergehenden Ansprüche, **dadurch gekennzeichnet, dass** das kastenförmige Element (210) an dem einstellbaren Befestigungsmittel (200) drehbefestigt (212) ist.
